# EUROPÄISCHE PATENTSCHRIFT

(11) **EP 3 243 738 B1**
(45) Veröffentlichungstag und Bekanntmachung des Hinweises auf die Patenterteilung: **03.07.2019**
(21) Anmeldenummer: 16001097.1
(22) Anmeldetag: 13.05.2016
(51) Int. Cl.: B63H 21/17, B63H 21/00

(54) **BEFESTIGUNG FÜR BOOTSANTRIEB**
FIXING FOR BOAT PROPULSION
FIXATION POUR ENTRAINEMENT DE BATEAU

(43) Veröffentlichungstag der Anmeldung: 15.11.2017
(73) Patentinhaber: Torqeedo GmbH, 82205 Gilching (DE)
(72) Erfinder: Spengler, Anton, 86911 Diessen am Ammersee (DE); Despineux, Frank, 82234 Wessling (DE)
(74) Vertreter: Nordmeyer, Philipp Werner

(56) Entgegenhaltungen:
- JP-A- 2009 090 961
- US-A- 3 685 481
- US-A- 4 734 066
- US-A1- 2001 029 133
- US-A1- 2015 050 846

## Beschreibung

Die Erfindung betrifft einen Bootsantrieb für ein Boot, umfassend eine Unterwassergondel, in der sich ein Elektromotor befindet, welcher über eine Antriebswelle einen an der Unterwassergondel befestigten Propeller antreibt, wobei der Elektromotor über mindestens eine elektrische Versorgungsleitung mit Strom versorgt werden kann. Ferner betrifft die Erfindung ein Boot mit einem solchen Bootsantrieb.

Die Erfindung betrifft einen Bootsantrieb mit einer unter dem Bootskörper befestigten Unterwassergondel. In der Unterwassergondel ist ein Elektromotor vorgesehen, welcher mindestens einen Propeller antreibt. Der Elektromotor wird in der Regel über eine Batterie oder einen Akkumulator, welche sich im Inneren des Bootskörpers befinden, mit Energie versorgt.

Die elektrischen Versorgungsleitungen müssen daher aus dem Bootsinneren nach außen geführt werden. Hierzu wird im Stand der Technik eine Öffnung in den Boden des Bootskörpers eingebracht und die Versorgungsleitungen werden durch die Öffnung geführt. Die Unterwassergondel wird meist mit dem Boden verschraubt. Sowohl die Verbindungsstellen zwischen dem Boden des Bootskörpers und der Unterwassergondel als auch die Öffnung für die Versorgungsleitungen werden anschließend mit einer Dichtmasse verklebt, so dass kein Wasser in das Bootsinnere eindringen kann.

Diese Ausführung hat jedoch den Nachteil, dass die Unterwassergondel nicht ohne weiteres vom Bootskörper wieder entfernt werden kann. Inspektionen oder Reparaturen an der Unterwassergondel oder an dem Elektromotor sind daher mit großem Aufwand verbunden.

Die US 4,734,066 A zeigt einen höhenverschiebbaren, elektrischen Trolling-Motor, welcher sich durch die Hülle des Bootes erstreckt und an Deck eine Platte aufweist, so dass der Motor mit den Füßen abgesenkt und gedreht werden kann.

Aufgabe vorliegender Erfindung ist es daher einen Bootsantrieb zur Verfügung zu stellen, der leicht und schnell vom Bootskörper demontiert werden kann, während gleichzeitig eine Abdichtung oder Verklebung mit typischerweise sehr unterschiedlichen und gekrümmten Bootskörpern möglich ist. Ferner soll ein Boot mit einem solchen Bootsantrieb bereitgestellt werden.

Diese Aufgabe wird durch einen Bootsantrieb der eingangs genannten Art gelöst, welcher dadurch gekennzeichnet ist, dass ein Innenrohr mit der Unterwassergondel verbunden ist und dass die elektrische Versorgungsleitung durch das Innenrohr geführt ist. Ferner ist ein Befestigungskörper vorgesehen, welcher am Boden des Bootskörpers angebracht werden kann, wobei ein Außenrohr durch den Befestigungskörper geführt ist. Das Innenrohr ist in dem Außenrohr verschiebbar angeordnet, wobei zwischen dem Innenrohr und dem Außenrohr ein ringförmiges Dichtungselement vorgesehen ist, welches das Innenrohr und das Außenrohr in radialer Richtung, bezogen auf die Längsachse des Innenrohrs, abdichtet.

Ein erfindungsgemäßes Boot weist einen solchen Bootsantrieb auf, wobei der Befestigungskörper an dem Boden des Bootskörpers wasserdicht befestigt ist.

Die Erfindung schlägt vor, einen Befestigungskörper mit einem Außenrohr wasserdicht am Bootskörper zu befestigen. Hierzu wird in den Boden des Bootskörpers eine Öffnung eingebracht, durch die das Außenrohr und/oder das Innenrohr gesteckt werden. Das Außenrohr ist mit dem Befestigungskörper wasserdicht verbunden. Der Befestigungskörper kann plattenförmig ausgeführt sein, so dass eine relativ große Kontaktfläche zwischen Befestigungskörper und Boden des Bootskörpers entsteht und eine möglichst stabile Verbindung zwischen Befestigungskörper und Boden hergestellt werden kann.

Vorzugsweise ist das Außenrohr mit dem Befestigungskörper dauerhaft verbunden, das heißt die Verbindung kann nicht gelöst werden, ohne das Außenrohr oder den Befestigungskörper zu zerstören. Beispielsweise können das Außenrohr und der Befestigungskörper miteinander verschweißt oder verschraubt oder verklebt sein.

Der Befestigungskörper wird wasserdicht mit dem Boden des Bootskörpers verbunden. Diese Verbindung kann beispielsweise durch eine Schraubverbindung oder auch durch eine Schweiß- oder Klebeverbindung hergestellt werden. In der Regel wird sich hierfür eine Verschraubung von Befestigungskörper und Boden anbieten. Zur Herstellung der Wasserdichtigkeit wird die Verbindungsstelle von Befestigungskörper und Boden des Bootskörpers zum Beispiel mit einer Dicht- und / oder Klebmasse abgedichtet bzw. verklebt. Diese Verbindungsstelle ist ständig dem den Bootskörper umgebenden Wasser ausgesetzt und muss daher gut und dauerhaft abgedichtet werden.

Der erfindungsgemäße Bootsantrieb kann unabhängig von der Ausführung, Form und Gestaltung des Bodens des Bootskörpers befestigt werden. Es ist lediglich notwendig, im Boden eine Öffnung zur Durchführung des Außenrohres und/oder des Innenrohres sowie etwaiger Befestigungselemente wie z.B. Schrauben vorzusehen. Die Qualität der Abdichtung zwischen Befestigungskörper und Boden ist von der Dicke des Bootsbodens unabhängig. Der Bootsboden muss an der Befestigungsstelle auch nicht unbedingt flach sein. Auch bei einer gekrümmten Form des Bootsboden bzw. des Bootsrumpfes ist eine gute Befestigung und Abdichtung erreichbar. Ferner erlaubt die Erfindung auch die Befestigung an Stellen des Bootsbodens, an denen sich Spanten oder Verstärkungsrippen befinden. Typischerweise haben Boote genau in der Mitte eine Längsrippe, den sogenannten Kielspant. Eine Befestigung an dieser Stelle ist erfindungsgemaß ebenfalls kein Problem.

Der Befestigungskörper kann so am Bootskörper montiert sein, dass sich der Befestigungskörper zumindest teilweise oder auch vollständig innerhalb des Bootskörpers befindet.

In einer anderen Variante ist der Befestigungskörper so am Bootskörper montiert, dass sich der Befestigungskörper zumindest teilweise oder auch vollständig außerhalb des Bootskörpers befindet.

Schließlich kann der Befestigungskörper auch so mit dem Bootskörper verbunden sein, dass sich ein innenliegender Teil des Befestigungskörpers innerhalb des Bootskörpers und ein außenliegender Teil des Befestigungskörpers außerhalb des Bootskörpers befindet.

Erfindungsgemäß ist der Bootsantrieb zweigeteilt: Zum einen der Befestigungskörper mit dem Außenrohr, zum anderen die Unterwassergondel mit dem Innenrohr, welche derart miteinander verbunden sind, dass die elektrische Verbindungsleitung aus dem Inneren der Unterwassergondel in das Innenrohr geführt werden kann. Zur Verbindung der beiden Teile des Bootsantriebs kann das Innenrohr mit der Unterwassergondel in das Außenrohr geschoben werden. Der Ringspalt zwischen dem Innenrohr und dem Außenrohr wird mittels eines oder mehrerer ringförmiger Dichtungselemente abgedichtet, so dass kein Wasser durch den Ringspalt in das Bootsinnere eindringen kann. In einer bevorzugten Ausführungsform ist das ringförmige Dichtungselement als O-Ring ausgeführt.

Das oder die Dichtungselemente dichten das Innenrohr und das Außenrohr in radialer Richtung ab. "Radial" beschreibt hierbei eine Richtung senkrecht zur Längsachse des Innenrohrs bzw. des Außenrohrs. Das Innenrohr und das Außenrohr verlaufen parallel zueinander und das Dichtungselement befindet sich zwischen den beiden Rohren. Das Innenrohr und das Außenrohr sind damit in axialer Richtung, das heißt in deren Längsrichtung, gegeneinander verschiebbar, wobei der Ringspalt zwischen den beiden Rohren stets abgedichtet bleibt. Das Zusammensetzen der beiden Teile des Bootsantriebs, nämlich des Befestigungskörpers mit dem Außenrohr und der Unterwassergondel mit dem Innenrohr, wird dadurch wesentlich erleichtert, da es für die Dichtigkeit nicht auf das Einhalten der exakten Relativposition der beiden Teile zueinander ankommt.

Das Außenrohr bietet zudem eine gute Führung für das Innenrohr, so dass das Innenrohr mit der Unterwassergondel gegen Verkippungen gesichert ist.

Weiter kann eine Sicherung des Innenrohres und der Unterwassergondel gegen Herausrutschen aus dem Außenrohr vorgesehen sein. Diese Sicherung kann zum Beispiel durch eine oder mehrere Schrauben, Hülsen, Bolzen und/oder Stifte realisiert werden. Die Sicherung kann sich sowohl innerhalb des Bootskörpers als auch außerhalb des Bootskörpers befinden.

Die Unterwassergondel kann relativ zum Bootskörper drehbar, insbesondere um 360° drehbar, oder starr angebracht sein.

In einer Ausführungsform der Erfindung sind zwei oder mehr, insbesondere vier Dichtungselemente vorgesehen. Insbesondere ist es günstig, wenn mindestens eines der Dichtungselemente mit dem ersten Endstück und mindestens eines der Dichtungselemente mit dem zweiten Endstück des Außenrohres in Kontakt steht. Das erste Endstück und das zweite Endstück des Außenrohres sollen hierbei insbesondere jeweils ein Drittel, ein Viertel, ein Fünftel, ein Achtel oder ein Zehntel der Länge des Außenrohrs umfassen.

Das Außenrohr kann in einer Variante der Erfindung auch so durch den Befestigungskörper geführt sein, dass sich nach Montage des Befestigungskörpers am Bootskörper ein innenliegender Teil des Außenrohrs innerhalb des Bootskörpers und ein außenliegender Teil des Außenrohrs außerhalb des Bootskörpers befindet. In diesem Fall kann mindestens ein Dichtungselement im Bereich des innenliegenden Teils des Außenrohrs und mindestens eines der Dichtungselemente im Bereich des außenliegenden Teils des Außenrohrs vorgesehen werden. Eines der Dichtungselemente befindet sich dann innerhalb des Bootskörpers und eines der Dichtungselemente außerhalb des Bootskörpers. Von Vorteil sind zwei Dichtungselemente in Kontakt mit dem innenliegenden Teil des Außenrohres und zwei Dichtungselemente in Kontakt mit dem außenliegenden Teil des Außenrohres vorgesehen.

Die Unterwassergondel ist ein meist stromlinienförmiges Gehäuse, in dem ein Elektromotor vorgesehen ist, welcher eine Antriebswelle antreibt. Die Antriebswelle ist durch die Wandung der Unterwassergondel geführt und dreht einen außerhalb der Unterwassergondel angeordneten Propeller. Der Elektromotor wird von einer Batterie oder einem Akkumulator mit elektrischer Energie versorgt. Hierzu ist der Elektromotor über ein oder mehrere elektrische Versorgungsleitungen stromleitend mit der Batterie bzw. dem Akkumulator verbunden. Außerdem können Steuerleitungen zur Steuerung des Elektromotors vorgesehen sein.

Die elektrische Versorgungsleitung und eventuelle Steuerleitungen müssen daher von dem in der Unterwassergondel befindlichen Elektromotor in das Bootsinnere geführt werden. Hierzu sind das Innenrohr und die Unterwassergondel so miteinander verbunden, dass ein Durchgang vom Inneren der Unterwassergondel in das Innere des Innenrohres entsteht. Zum Beispiel ragt das Innenrohr durch eine Öffnung in der Wandung der Unterwassergondel in das Innere der Unterwassergondel. Es ist auch möglich, ein Zwischenelement oder einen Abstandshalter vorzusehen, welche einen Hohlraum aufweisen, weicher zum einen mit dem Inneren der Unterwassergondel und zum anderen mit dem Innenrohr in Verbindung steht.

Die elektrischen Versorgungsleitungen werden von der Unterwassergondel durch das Innenrohr in das Bootsinnere geführt. Von Vorteil sind die elektrischen Versorgungsleitungen (einschließlich etwaiger Steuerleitungen) mit einer Steckverbindung versehen, die getrennt oder geschlossen werden kann. Die Steckverbindung ist von Vorteil an dem Teil der Versorgungsleitung vorgesehen, welcher sich nach der Führung durch das Innenrohr im Bootsinneren befindet.

Wenn die Unterwassergondel, beispielsweise zur Reparatur oder Überprüfung des Elektromotors, vom Boot entfernt werden soll, kann die elektrische Verbindung einfach durch Lösen der Steckverbindung getrennt werden.

Zur Wartung oder Reparatur des Elektromotors, der Unterwassergondel oder anderer verbundener Teile kann die Unterwassergondel mitsamt dem Innenrohr leicht vom Befestigungskörper getrennt und abgebaut werden, ohne die bootsseitige Abdichtung oder Verklebung zu beschädigen.

Zum Verschließen des Außenrohres im Falle einer längerdauernden Wartung oder Reparatur kann das Außenrohr mit einem speziell angefertigten Verschlusselement ("Stopfen") verschlossen werden, das über eine gleichartige Abdichtung wie das Innenrohr verfügt. Somit kann das Boot auch im Falle einer längeren Reparatur des Antriebes -ggf. unter Hinzunahme eines Hilfsantriebes wie eines Außenbordmotorsschnell wieder flottgemacht und zu Wasser gelassen werden, wodurch ärgerliche Liegezeiten im Trockendock vermieden werden können. Auch der Einsatz eines Tauschantriebes (Unterwassergondel und Innenrohr) kann im Falle einer Reparatur Liegezeiten auf ein Minimum reduzieren.

Die Erfindung sowie weitere vorteilhafte Einzelheiten der Erfindung werden im Folgenden anhand der schematischen Zeichnungen näher erläutert. Hierbei zeigen die Figuren 1 bis 3 verschiedene Ansichten eines erfindungsgemäßen Bootsantriebs.

Der erfindungsgemäße Bootsantrieb besteht aus einem ersten fest mit dem Boot verbundenen Teil 1 und einem zweiten abtrennbaren Teil 2. Das erste Teil 1 wird mit dem Boden 3 des Bootskörpers verschraubt. In den Boden 3 werden eine zentrale Bohrung für die Durchführung des Außenrohres (siehe unten) und beispielsweise zwei weitere Bohrungen eingebracht. Durch die weiteren Bohrungen werden Bolzen geführt, welche zur Befestigung eines Befestigungskörpers 5 am Boden 3 dienen. Ein eventueller Spalt zwischen dem Befestigungskörper 5 und dem Boden 3 wird mit Dichtungsmittel und/oder Klebstoff abgedichtet. Zudem kann ein anpassbares Teil, z.B. aus Kunststoff, vorgesehen werden.

In der in den Figuren gezeigten Ausführung befindet sich der Befestigungskörper 5 außerhalb des Bootskörpers. Es ist aber ebenso möglich, den Befestigungskörper im Inneren des Bootskörpers vorzusehen und die Bolzen oder Schrauben zur Befestigung des Befestigungskörpers vom Bootsinneren durch den Boden 3 nach außen vorzusehen.

An dem Befestigungskörper 5 ist ein Außenrohr 6 befestigt, welches durch die oben beschriebene zentrale Bohrung durch den Boden 3 geführt ist. Das Außenrohr 6 ist wasserdicht mit dem Befestigungskörper 5 verbunden. Zum Beispiel wird das Außenrohr 6 mittels einer Schweiß-, Schraub- oder Klebeverbindung mit dem Befestigungskörper 5 verbunden. In jedem Fall ist nach der Anbringung des Befestigungskörpers 5 am Boden 3 das Innere des Außenrohres 6 die einzige Verbindung zwischen dem Bootsinneren und den Äußeren des Bootskörpers. Ansonsten sind das Bootsinnere und das Äußere des Bootskörpers wasserdicht voneinander getrennt.

Das zweite Teil des Bootsantriebs umfasst eine Unterwassergondel 7, in der sich ein in den Figuren nicht dargestellter Elektromotor befindet. Der Elektromotor treibt eine Antriebswelle 8 an, an der außerhalb der Unterwassergondel 7 ein Propeller befestigt ist. Aus Gründen der Übersichtlichkeit ist der Propeller in den Figuren ebenfalls nicht dargestellt.

Mit der Unterwassergondel 7 ist ein Abstandshalter 9 verbunden. Der Abstandshalter 9 besitzt einen durchgehenden Hohlraum, mit dem ein Innenrohr 10 verbunden ist oder in den ein Innenrohr 10 eingeführt ist. In der Außenwand der Unterwassergondel 7 ist eine Öffnung vorgesehen, welche eine Verbindung zwischen dem Inneren der Unterwassergondel 7 und dem Inneren des Innenrohrs 10 herstellt. Die Unterwassergondel 7, der Abstandshalter 9 und das Innenrohr 10 sind ansonsten wasserdicht miteinander verbunden.

An dem Elektromotor sind ein oder mehrere elektrisch leitende Kabel 11 befestigt. Die Kabel 11 können mittels einer Steckverbindung 12 getrennt werden.

Das erste und das zweite Teil 1, 2 des Bootsantriebs werden dadurch miteinander verbunden, dass das Innenrohr 10 in das Außenrohr 6 geschoben wird. Die Abdichtung zwischen dem Innenrohr 10 und dem Außenrohr 6 erfolgt über O-Ringe 13, 14. Die O-Ringe 13, 14 befinden sich nach dem Zusammenstecken von Innenrohr 10 und Außenrohr 6 zwischen den beiden Rohren 10, 6 und werden in radialer Richtung zusammengedrückt, wodurch der Spalt zwischen Innenrohr 10 und Außenrohr 6 abgedichtet wird.

Es ist günstig, entweder an der Außenseite des Innenrohrs 10 oder an der Innenseite des Außenrohrs 6 ein oder mehrere um den Umfang des Innenrohrs 10 bzw. des Außenrohrs 6 laufende Nuten vorzusehen, in die jeweils ein O-Ring eingebracht ist.

Vorzugsweise sind Innenrohr 10 und Außenrohr 6 an ihren jeweiligen der Unterwassergondel 7 zugewandten Enden mittels eines oder zwei O-Ringe 13 gegeneinander abgedichtet. Zusätzlich sind Innenrohr 10 und Außenrohr 6 an ihren jeweiligen der Unterwassergondel 7 abgewandten Enden mittels eines oder zwei O-Ringe 14 gegeneinander abgedichtet. Als "Enden" werden hierbei insbesondere das jeweilige Drittel, Viertel, Fünftel, Achtel oder Zehntel der Länge des Innenrohrs 10 bzw. des Außenrohrs 6 bezeichnet.

In Figur 2 ist der erfindungsgemäße Bootsantrieb im montierten Zustand dargestellt. Zu Zwecken der Reparatur oder Inspektion der Unterwassergondel 7, des Elektromotors, des Propellers oder eines anderen in der Unterwassergondel angeordneten Elements oder Bauteils kann das zweite Teil 2 des Bootsantriebs vom Boot abmontiert werden.

Hierzu werden die beiden Schrauben 16 gelöst. Außerdem wird die Steckerverbindung 12 gelöst und das elektrische Kabel 11 getrennt. Der zweite Teil 2 des Bootsantriebs steckt damit nur noch in dem Außenrohr 6 und kann einfach nach unten herausgezogen werden.

Die Montage des Bootsantriebs erfolgt entsprechend in umgekehrter Reihenfolge. Zunächst wird das Innenrohr 10 in das Außenrohr 6 geschoben. Durch die erfindungsgemäße radiale Abdichtung über die O-Ringe 13, 14 ist es nicht nötig, dass Innenrohr 10 und Außenrohr 6 in axialer Richtung relativ zueinander eine ganz bestimmt Position einhalten. Die Abdichtung zwischen Innenrohr 10 und Außenrohr 6 ist über einen weiten Bereich gegeben, nämlich solange sich mindestens einer der O-Ringe 13, 14 zwischen den beiden Rohren 10, 6 befindet.

Nach dem Zusammenschieben der beiden Teile 1, 2 muss das untere zweite Teil 2 des Bootsantriebs nur noch gegen Herausfallen gesichert werden. Hierzu werden die Schrauben 16 in den Befestigungskörper 5 geschraubt. Der elektrische Anschluss des Elektromotors erfolgt durch Verbinden der Steckerverbindung 12.

Sowohl Montage als auch Demontage des Bootsantriebs sind leicht zu bewerkstelligen und können auch von einem Laien durchgeführt werden. Insbesondere besteht nach einer Demontage und anschließenden Montage des Bootsantriebs nicht die Gefahr einer Undichtigkeit.

## Patentansprüche

1. Bootsantrieb für ein Boot, umfassend eine Unterwassergondel (7), in der sich ein Elektromotor befindet, welcher über eine Antriebswelle einen an der Unterwassergondel (7) befestigten Propeller antreibt, wobei der Elektromotor über mindestens eine elektrische Versorgungsleitung (11) mit Strom versorgt werden kann, **dadurch gekennzeichnet,**
- **dass** ein Innenrohr (10) mit der Unterwassergondel (7) verbunden ist und dass die elektrische Versorgungsleitung (11) durch das Innenrohr (10) geführt ist,
- **dass** ein Befestigungskörper (5) vorgesehen ist, welcher dazu ausgebildet ist, außen am Boden (3) des Bootskörpers angebracht zu werden, wobei ein Außenrohr (6) durch den Befestigungskörper (5) geführt ist, und
- **dass** das Innenrohr (10) in dem Außenrohr (6) verschiebbar angeordnet ist, wobei zwischen dem Innenrohr (10) und dem Außenrohr (6) ein ringförmiges Dichtungselement (13, 14) vorgesehen ist, welches das Innenrohr (10) und das Außenrohr (6) in radialer Richtung, bezogen auf die Längsachse des Innenrohrs (10), abdichtet,
wobei der Befestigungskörper (5) und das Außenrohr (6) einen fest mit dem Boot zu verbindenden Teil (1) ausbilden und wobei das Innenrohr (10) und die Unterwassergondel (7) einen abtrennbaren Teil (2) ausbilden,
wobei der abtrennbare Teil (2) demontierbar an dem Befestigungskörper (5) angebracht ist.

2. Bootsantrieb nach Anspruch 1, **dadurch gekennzeichnet, dass** das ringförmige Dichtungselement (13, 14) als O-Ring ausgeführt ist.

3. Bootsantrieb nach einem der vorhergehenden Ansprüche, **dadurch gekennzeichnet, dass** zwei oder mehr, insbesondere vier Dichtungselemente (13, 14) vorgesehen sind.

4. Bootsantrieb nach Anspruch 3, **dadurch gekennzeichnet, dass**
das Außenrohr (6) ein erstes Endstück und ein zweites Endstück umfasst und dass mindestens eines der Dichtungselemente (13) mit dem ersten Endstück und mindestens eines der Dichtungselemente (14) mit dem zweiten Endstück in Kontakt steht.

5. Bootsantrieb nach Anspruch 4, **dadurch gekennzeichnet, dass** das erste Endstück und das zweite Endstück jeweils ein Drittel, ein Viertel, ein Fünftel, ein Achtel oder ein Zehntel der Länge des Außenrohrs (6) umfassen.

6. Bootsantrieb nach einem der vorhergehenden Ansprüche, **dadurch gekennzeichnet, dass** eine Sicherung (16) zur Befestigung der Unterwassergondel (7) an dem Befestigungskörper (5) vorgesehen ist.

7. Bootsantrieb nach einem der vorhergehenden Ansprüche, **dadurch gekennzeichnet, dass** die elektrische Versorgungsleitung (11) mit einem Stecker (12) versehen ist.

8. Bootsantrieb nach einem der vorhergehenden Ansprüche, **dadurch gekennzeichnet, dass** ein Abstandshalter (9) zwischen der Unterwassergondel (7) und dem Innenrohr (10) vorgesehen ist.

9. Boot mit einem Bootsantrieb nach einem der vorhergehenden Ansprüche, **dadurch gekennzeichnet, dass** das Boot einen Bootskörper mit einem Boden (3) aufweist und dass der Befestigungskörper (5) außen an dem Boden (3) des Bootskörpers wasserdicht befestigt ist.

10. Boot nach Anspruch 9, **dadurch gekennzeichnet, dass** sich der Befestigungskörper (5) zumindest teilweise innerhalb des Bootskörpers befindet.

11. Boot nach einem der Ansprüche 9 oder 10, **dadurch gekennzeichnet, dass** sich der Befestigungskörper (5) zumindest teilweise außerhalb des Bootskörpers befindet.

12. Boot nach einem der Ansprüche 9 bis 11, **dadurch gekennzeichnet, dass** der Befestigungskörper (5) mit dem Boden (3) des Bootskörpers verschraubt wird und dass der Befestigungskörper (5) und der Boden (3) des Bootskörpers mittels einer Dichtmasse abgedichtet sind.

13. Boot nach einem der Ansprüche 9 bis 12, **dadurch gekennzeichnet, dass** das Außenrohr (6) durch ein Verschlusselement verschlossen ist, das durch das oder die ringförmigen Dichtungselemente (13, 14) abgedichtet ist.

14. Boot nach einem der Ansprüche 9 bis 13, **dadurch gekennzeichnet, dass** die Unterwassergondel (7) mitsamt Innenrohr (10) drehbar gegenüber dem Befestigungskörper (5) und dem Außenrohr (6) gelagert ist.

## Claims

1. Boat drive for a boat, comprising an underwater pod (7) in which an electric motor is arranged, which drives, via a drive shaft, a propeller attached to the underwater pod (7), wherein the electric motor can be supplied with power via at least one electrical power line (11), **characterised in that**
- an inner tube (10) is connected to the underwater pod (7) and the electrical power line (11) is guided through the inner tube (10),
- a mounting body (5) is provided, which is designed to be attached to the bottom (3) of the boat body, wherein an outer tube (6) is passed through the mounting body (5), and
- the inner tube (10) is arranged displaceably in the outer tube (6), wherein between the inner tube (10) and the outer tube (6) an annular sealing element (13, 14) is provided, which seals the inner tube (10) and the outer tube (6) in radial direction relative to the longitudinal axis of the inner tube (10),
wherein the mounting body (5) and the outer tube (6) form a part(1) to be connected securely to the boot and wherein the inner tube (10) and the underwater pod (7) form a detachable part (2),
wherein the detachable part (2) is attached in a removable manner on the mounting body (5).

2. Boat drive according to claim 1, **characterised in that** the annular sealing element (13, 14) is designed as an O-ring.

3. Boat drive according to any of the preceding claims, **characterised in that** two or more, in particular four, sealing elements (13, 14) are provided.

4. Boat drive according to claim 3, **characterised in that** the outer tube (6) comprises a first end piece and a second end piece, and at least one of the sealing elements (13) is in contact with the first end piece and at least one of the sealing elements (14) is in contact with the second end piece.

5. Boat drive according to claim 4, **characterised in that** the first end piece and the second end piece comprise in each case a third, a fourth, a fifth, an eighth or a tenth part of the length of the outer tube (6).

6. Boat drive according to any of the preceding claims, **characterised in that** a securing element (16) is provided for attaching the underwater pod (7) to the mounting body (5).

7. Boat drive according to any of the preceding claims, **characterised in that** the electrical power line (11) is provided with a plug connection (12).

8. Boat drive according to any of the preceding claims, **characterised in that** a spacer (9) is provided between the underwater pod (7) and the inner tube (10).

9. Boat with a boat drive according to any of the preceding claims, **characterised in that** the boat has a boat body with a bottom (3), and the mounting body (5) is attached externally in a waterproof manner to the bottom (3) of the boat body.

10. Boat according to claim 9, **characterised in that** the mounting body (5) is located at least partly inside the boat body.

11. Boat according to any of claims 9 or 10, **characterised in that** the mounting body (5) is located at least partly outside the boat body.

12. Boat according to any of claims 9 to 11, **characterised in that** the mounting body (5) is screwed onto the bottom (3) of the boat body and the mounting body (5) and the bottom (3) of the boat body are sealed by means of a sealing agent.

13. Boat according to any of claims 9 to 12, **characterised in that** the outer tube (6) is closed by a closing element which is sealed by the annular sealing element or elements (13, 14).

14. Boat according to any of claims 9 to 13, **characterised in that** the underwater pod (7) together with the inner tube (10) is mounted such that it is rotatable relative to the mounting body (5) and the outer tube (6).

## Revendications

1. Entraînement de bateau pour un bateau comprenant une nacelle sous-marine (7) dans laquelle se trouve un moteur électrique, lequel entraîne par le biais d'un arbre d'entraînement un propulseur fixé à la nacelle sous-marine (7), dans lequel le moteur électrique peut être alimenté en courant par le biais d'au moins une conduite d'alimentation électrique (11), **caractérisé en ce**
- **qu'**un tube intérieur (10) est raccordé à la nacelle sous-marine (7) et que la conduite d'alimentation électrique (11) est guidée au travers du tube intérieur (10),
- **qu'**un corps de fixation (5) est prévu, lequel est réalisé afin d'être monté à l'extérieur sur le fond (3) du corps de bateau, dans lequel un tube extérieur (6) est guidé au travers du corps de fixation (5), et
- **que** le tube intérieur (10) est agencé de manière mobile dans le tube extérieur (6), dans lequel un élément étanche (13, 14) annulaire est prévu entre le tube intérieur (10) et le tube extérieur (6), lequel rend le tube intérieur(10) et le tube extérieur (6) dans la direction radiale, par rapport à l'axe longitudinal du tube intérieur (10), étanche, dans lequel le corps de fixation (5) et le tube extérieur (6) réalisent une partie (1) à raccorder fixement au bateau et dans lequel le tube intérieur (10) et la nacelle sous-marine (7) réalisent une partie séparable (2),
dans lequel la partie séparable (2) est montée de manière démontable sur le corps de fixation (5).

2. Entraînement de bateau selon la revendication 1, **caractérisé en ce que** l'élément étanche (13, 14) annulaire est réalisé en tant que joint torique.

3. Entraînement de bateau selon l'une quelconque des revendications précédentes, **caractérisé en ce que** deux ou plus, en particulier quatre éléments étanches (13, 14) sont prévus.

4. Entraînement de bateau selon la revendication 3, **caractérisé en ce que** le tube extérieur (6) comprend une première pièce d'extrémité et une seconde pièce d'extrémité et qu'au moins un des éléments étanches (13) est en contact avec la première pièce d'extrémité et au moins un des éléments étanches (14) est en contact avec la seconde pièce d'extrémité.

5. Entraînement de bateau selon la revendication 4, **caractérisé en ce que** la première pièce d'extrémité et la seconde pièce d'extrémité comprennent respectivement un tiers, un quart, un cinquième, un huitième ou un dixième de la longueur du tube extérieur (6).

6. Entraînement de bateau selon l'une quelconque des revendications précédentes, **caractérisé en ce qu'**un dispositif de fixation (16) est prévu pour la fixation de la nacelle sous-marine (7) sur le corps de fixation (5).

7. Entraînement de bateau selon l'une quelconque des revendications précédentes, **caractérisé en ce que** la conduite d'alimentation électrique (11) est pourvue d'une fiche (12).

8. Entraînement de bateau selon l'une quelconque des revendications précédentes, **caractérisé en ce qu'**un élément d'écartement (9) est prévu entre la nacelle sous-marine (7) et le tube intérieur (10).

9. Bateau avec un entraînement de bateau selon l'une quelconque des revendications précédentes, **caractérisé en ce que** le bateau présente un corps de bateau avec un fond (3) et que le corps de fixation (5) est fixé de manière étanche à l'eau à l'extérieur sur le fond (3) du corps de bateau.

10. Bateau selon la revendication 9, **caractérisé en ce que** le corps de fixation (5) se trouve au moins partiellement dans le corps de bateau.

11. Bateau selon l'une quelconque des revendications 9 ou 10, **caractérisé en ce que** le corps de fixation (5) se trouve au moins partiellement en dehors du corps de bateau.

12. Bateau selon l'une quelconque des revendications 9 à 11, **caractérisé en ce que** le corps de fixation (5) est vissé au fond (3) du corps de bateau et que le corps de fixation (5) et le fond (3) du corps de bateau sont rendus étanches à l'aide d'une masse étanche.

13. Bateau selon l'une quelconque des revendications 9 à 12, **caractérisé en ce que** le tube extérieur (6) est fermé par un élément de fermeture qui est rendu étanche par le ou les éléments étanches annulaires (13, 14).

14. Bateau selon l'une quelconque des revendications 9 à 13, **caractérisé en ce que** la nacelle sous-marine (7) est montée avec le tube intérieur (10) de manière à pouvoir tourner par rapport au corps de fixation (5) et au tube extérieur (6).
